# EUROPÄISCHE PATENTSCHRIFT

(11) **EP 0 134 757 B1**
(45) Veröffentlichungstag und Bekanntmachung des Hinweises auf die Patenterteilung: **27.07.1988**
(21) Anmeldenummer: 84810425.3
(22) Anmeldetag: 28.08.1984
(51) Int. Cl.: E06B 3/30

(54) **Aus metallenen Profilabschnitten zusammengesetzter Abdeckrahmen und winkelförmiges Verbindungselement, um diesen Abdeckrahmen an einem Holzrahmen zu befestigen**
Covering frame assembled of metal profile sections, and angular connecting element for fixing this covering frame to a wooden frame
Châssis de couverture composé de morceaux profilés en métal et élément de jonction en forme d'angle pour fixer ce châssis de couverture contre un châssis en bois

(30) Priorität: 31.08.1983 CH 4764/83
(43) Veröffentlichungstag der Anmeldung: 20.03.1985
(73) Patentinhaber: Metallbau Koller AG, CH-4132 Muttenz (CH)
(72) Erfinder: Blaschka, Oskar, CH-4410 Liestal (CH)
(74) Vertreter: Eder, Carl E.

(56) Entgegenhaltungen:
- AT-B- 301 826
- CH-A- 588 626
- DE-A- 3 134 742

## Beschreibung

Bei Holzmetallfenstern stellt sich stets das Problem, wie man den äusseren Abdeckrahmen, der aus metallener Profilstababschnitten zusammengesetzt ist, am Holzrahmen befestigen kann. Sehr oft werden zu diesem Zweck Kunststoff-Verbindungselemente verwendet, die auf den Holzrahmen aufgeschraubt werden, und auf die dann der Metallrahmen aufgeklipst wird. Dazu ist es natürlich nötig, dass die Verbindungselemente irgendwelche elastische Vorsprünge aufweisen, die entsprechende Rippen, beispielsweise als die freien Enden eines gegen die Verbindungselemente offenen C-Profils, der Profilstangen hintergreifen können. Derartige Verbindungselemente werden ca. alle 20-50 cm auf dem Holz befestigt, damit ein sicherer Halt des Abdeckrahmens gewährleistet ist.

Es versteht sich von selbst, dass derart zu verwendende Befestigungselemente genau in einer Linie befestigt sein müssen, da sich ja andernfalls ein Rahmenteil gar nicht aufklipsen lässt, und dass die Distanzen zwischen zwei einander gegenüber liegenden Profilstababschnitten eines Rahmens genau eingehalten werden müssen. Da diese Präzisionen beim Befestigen der Verbindungselemente am Holz sehr schwierig einzuhalten sjnd, sind für die Befestigung eines Abdeckrahmens am hölzernen Rahmen eines Fensterflügels Verbindungselemente geschaffen worden, die zur Aufnahme dieser Arbeitstoleranzen bewegliche Teile aufweisen, wie das aus der CH-PS 588 626 und der DE-A 31 34 742 bekannt geworden ist. Derartige Elemente sind teuer und können nur sehr begrenzte Ungenauigkeiten ausgleichen, weshalb schon lange versucht wurde, Elemente zu schaffen, die sich problemlos am Holz befestigen lassen und die in der Herstellung preiswert sind. So offenbart die AT-B-301 826 einen Abdeckrahmen mit Verbindungselementen aus einem relativ elastischen Werkstoff, die eine Form aufweisen, welche eine sichere Halterung des metallenen Profilabschnitts ermöglicht und trotzdem dafür Gewähr bietet, dass weder Fabrikationstoleranzen noch thermisch bedingte Längenänderungen zu unzulässigen Materialspannungen führen. Der offensichtliche Nachteil dieser Konstruktion besteht, wie man ohne weiteres ersehen kann, darin, dass das Befestigen dieser Halter relativ arbeitsintensiv ist, da für jeden Halter ein eigenes Loch gebohrt werden muss, in welches der Halter lose eingeführt wird und wo er dann durch einen quer zur Bohrung einzuschlagenden Nagel festgehalten werden muss, wobei dieser Nagel entweder durch die Kittfalzleiste hindurch geschlagen oder vor dem Aufsetzen dieser Leiste eingeschlagen werden muss.

Die Aufgabe, eine Befestigungskonstruktion zu schaffen, die all die vorgenannten Nachteile vermeidet, die vorgenannten Erfordernisse und Vorteile aufweist und sich ohne zusätzliche Schwierigkeiten befestigen lässt, wurde nun mit der vorliegenden Erfindung gelöst, die einen aus metallenen Profilstababschnitten zusammengesetzten Abdeckrahmen, also üblicherweise einen Aluminium-Abdeckrahmen, und je einen Winkelteil aufweisende Verbindungselemente, um diesen Abdeckrahmen an einem eine Tür- oder Fensteröffnung begrenzenden Holzrahmen zu befestigen, zum Gegenstand hat, wobei der erste Schenkel jedes Winkelteiles mit einem Schraubenloch versehen ist, dessen Achse mit ihm einen Winkel von 55° bis 85° und mit der Winkelhalbierenden des Winkelteiles einen Winkel von 10° bis 40° bildet. Die Erfindung ist dadurch gekennzeichnet, dass die Profilstababschnitte ein eckiges C-Profil mit der lichten Höhe h, der lichten Tiefe t und der im C-Inneren gemessenen Länge s seiner freien Schenkel und einer dem Holzrahmen zugewandten Öffnung der Höhe h-2s aufweisen und dass der zweite Schenkel jedes Winkelteiles auf seiner Aussenseite eine in das C-Profil des Profilstababschnittes passendes, mit einem elastischen Abstützelement versehenes Gleitorgan trägt, dessen Breite b unwesentlich kleiner ist als die Höhe h-2s der Öffnung des C-Profiis, und das einen durch einen Hals mit dem zweiten Winkelteil- schenkel verbundenen festen Bestandteil aufweist, dessen Dicke d mindestens an dem der Kante des Verbindungselements zugewandten Ende der Tiefe t der C-Nut entspricht und dessen Höhe h' grösser ist als h-s, und dass das elastische Abstützelement so bemessen ist, dass es im unbelasteten Zustand zusammen mit dem Gleitorgan eine Höhe aufweist, die grösser ist, als die lichte Höhe h des C-Profils, und dass sich die Gesamthöhe von Abstützelement und Gleitorgan im belasteten Zustand auf den Wert h und darunter verkürzen lässt, so dass das ganze Gleitorgan im C-Profil elastisch abgestützt ist. Zweckmässige Ausgestaltungen der Erfindung sind in den abhängigen Ansprüchen definiert.

Nachfolgend werden anhand der beiliegenden Zeichnung drei Ausführungsbeispiele der Erfindung beschrieben. In der Zeichnung zeigt,
die Figur 1 einen Profilstababschnitt und ein Verbindungselement vor dem Einsetzen,
die Figur 2 das Verbindungselement in etwas grösserem Massstab und in einer anderen Lage,
die Figur 3 eine Seitenansicht des in den Profilstab eingesetzten Verbindungselementes, wobei der Profilstababschnitt und der zugehörige Holzrahmenschenkel im Schnitt dargestellt sind,
die Figur 4 ein zweites Ausführungsbeispiel eines erfindungsgemässen Verbindungselementes mit abgenommenem Federring,
die Figur 5 ein drittes Ausführungsbeispiel in perspektivischer Darstellung und
die Figur 6 einen Schnitt durch das Gleitorgan des dritten Ausführungsbeispiels.

Wie man aus den Figuren 1 bis 3 ersehen kann, dient das Verbindungselement 3, 5 zur Befestigung des als Ganzes mit 1 bezeichneten Profilstababschnittes am Teil 2 des Holzrahmens.

Der Profilstababschnitt 1 weist ein zum Holzrahmen 2 hin offenes, eckiges C-Profil auf, das durch die Frontleiste 1a sowie die Stege 1b, 1c, 1d und 1e gebildet wird. Die lichte Höhe ist mit h, die lichte Tiefe mit t bezeichnet und die innen gemessene Schenkellänge mit s.

Der Winkelteil 3 das Verbindungselementes 3, 5 weist zwei Schenkel 3a, 3d auf. Der eine Winkelteil-Schenkel, der hier mit 3a bezeichnet ist, ist mit einem Schraubenloch 3b versehen, dessen Achse 3c, wie man besonders gut aus der Fig. 3 ersehen kann, mit dem Winkelteil-Schenkel 3a einen Winkel von 55° bis 85°, vorzugsweise ca. 80° bildet, während der Winkel, den diese Achse 3c mit der Winkelhalbierenden 4 bildet, ca. 10° bis 40°, vorzugsweise also 35° beträgt.

Der zweite Winkelteil-Schenkel, der in der Zeichnung mit 3d bezeichnet ist, trägt auf seiner Aussenseite ein in das C-Profil des Profilstababschnittes 1 passendes, als Ganzes mit 5 bezeichnetes Gleitorgan. Die Breite b dieses Gleitorganes 5 ist unwesentlich kleiner als die Öffnungshöhe h-2s des C-Profils. Dadurch ist es möglich das Verbindungselement 3,5 an jeder gewünschten Stelle in das C-Profil einzusetzen, wie das auch aus der Zeichnungsfigur 1 ersichtlich ist. Das Gleitorgan 5 weist nämlich einen durch einen Hals 5b mit dem zweiten Winkelteil-Schenkel 3d verbundenen festen Bestandteil 5a auf, dessen Dicke d mindestens an dem der Kante 3e des Elementes 3 zugewandten Ende der Tiefe t der C-Nut entspricht, so dass das Gleitorgan 5 nötigenfalls in der C-Nut verschoben werden kann, ohne zu wackeln. Die Höhe h' dieses Bestandteiles 5a ist etwas kleiner als die lichte Höhe h des C-Profils, aber doch, wie man aus der Fig. 3 ersehen kann, so gross, dass der Teil auch dann nicht aus der Öffnung des C-Profils austreten kann, wenn er am Steg 1d ansteht, sie ist also grösser als h-s. Am festen Bestandteil 5a des Gleitorganes 5 ist ein hier als Ring ausgebildetes Feder-Element 6 angebracht, das im unbelasteten Zustand dem Gleitorgan 5 eine Höhe gibt, die grösser ist als die lichte Höhe h des C-Profils, so dass das ganze Gleitorgan im C-Profil elastisch abgestützt ist.

Während bei dem in den Fig. 1 bis 3 dargestellten Ausführungsbeispiel das Feder-Element 6 mit dem übrigen Teil des Gleitorgans und den beiden Winkelteil-Schenkeln 3a und 3d aus einem einzigen Stück besteht, zeigt die Fig. 4 ein zweites Ausführungsbeispiel, das sich vom vorstehend beschriebenen Beispiel nur dadurch unterscheidet, dass hier das Feder-Element durch einen zwischen die beiden Vorsprünge 8a und 8b eingeklemmten Ring 7 gebildet wird. Im übrigen ist das Verbindungselement gleich ausgebildet wie das bereits beschriebene Element 3,5. Es ist in diesem Zusammenhang noch darauf hinzuweisen, dass die Innenflächen der beiden Winkelteil-Schenkel 3a und 3d nicht vollständig eben sind, sondern Ausnehmungen aufweisen, die zum teilweisen Belüften der Holzflächen dienen, auf denen der Winkelteil aufzuliegen bestimmt ist. So weist der Schenkel 3a zwei Rillen 3f auf, während der Schenkel 3d mit einer durch den Rand 3g begrenzten Ausnehmung 3h versehen ist, in welche die Rillen 3f münden.

Zum Befestigen des aus den Profilstababschnitten 1 bestehenden Metallrahmens an den Teilen 2 (Fig. 3) des Holzrahmens werden zuerst Verbindungselemente 3,5 in der benötigten Anzahl und im gewünschten Abstand in alle vier C-Profile des Rahmens eingesetzt, so wie das aus der Fig. 1 ersichtlich ist. Beim Einsetzen der einzelnen Verbindungselemente 3,5 wird jeweilen das Gleitorgan 5 mit seiner Schmalseite in die Öffnung eingeführt und dann wird das Element um 90° gedreht, wodurch das Element zwar richtig sitzt, sich jedoch verschieben lässt. Nun kann jedes Verbindungselement mittels einer Schraube am zugehörigen Holzrahmen angeschraubt werden. so wie das aus der Fig. 3 ersichtlich ist. Schwierigkeiten in bezug auf die einzuhaltende Genauigkeit oder andere Probleme können dabei nicht auftreten, da sich ja bei Unebenheiten im Holzrahmen jedes Verbindungselement 3,5 beim Anziehen der Schraube entgegen der Kraft des elastischen Abstützelementes 6 bzw. 7 relativ zum Profilstababschnitt 1 verschieben lässt.

Wegen der auf allen vier Schenkeln des Abdeckrahmens verteilt angeordneten Verbindungselemente ist dieser Rahmen sozusagen schwimmend befestigt, d. h. er ist stets relativ zum Holzrahmen zentriert, unabhängig davon, ob er sich wegen der kalten Umgebungstemperatur abkühlt oder wegen der starken Sonnenbestrahlung erhitzt und ausdehnt. Alle durch derartige Temperaturschwankungen bewirkten Längenänderungen können von den elastischen Abstützelementen aufgenommen werden, die in der zur Elastizitätsrichtung senkrechten Richtung ja verschiebbar gelagert sind.

Beim dritten Ausführungsbeispiel eines Verbindungselements 9, 10, das in den Figuren 5 und 6 dargestellt ist, ist der Winkelteil mit 9 und das Gleitorgan mit 10 bezeichnet. Der erste mit 9a bezeichnete Schenkel weist ebenfalls ein für die Befestigung dienendes Schraubenloch 9b auf, dessen Achse im wesentlichen dieselbe Richtung besitzt, wie die anhand der Figur 3 beschriebene Achse 3c des Winkelteiles 3. Am zweiten Winkelteil-Schenkel 9d ist mittels eines Halses 10b der feste Bestandteil 10a angebracht, der hier die Form eines Vierkantrohrs hat, wobei die obere Öffnung durch einen Steg 10c unterbrochen ist. In der Öffnung ist ein U-förmiger Bügel 12 angeordnet, der durch eine am Steg 10c abgestützte, nur in der Figur 6, nicht jedoch in der Figur 5 dargestellte Feder 11 soweit nach aussen gedrückt wird, dass die beiden Zähne 12a und 12b auf den Vorsprüngen 10d und 10e aufliegen. Während die Höhe h' des festen Bestandteils 10a der Höhe h' des festen Teils 5a entspricht, also kleiner als h aber etwas grösser als h-s ist, steht der Bügel 12 so weit vor, dass die gesamte Höhe des so gebildeten Gleitorgans etwas grösser als h ist. Die Dicke d des Gleitorgans ist etwas geringer als die Tiefe t der C-Nut und die Breite b etwas weniges geringer als die Höhe der Öffnung des C-Profils, so dass die gleichen Verhältnisse wie bei dem vorstehend anhand der Figuren 1 bis 3 beschriebenen Verbindungselement 3, 5 vorliegen. Daher wird dieses Verbindungselement gleich verwendet wie die vorstehenden Verbindungselemente.

## Patentansprüche

1. Aus metallenen Profilstababschnitten (1) zusammengesetzter Abdeckrahmen und je einen Winkelteil (3) aufweisende Verbindungselemente (3, 5), um diesen Abdeckrahmen an einem eine Tür- oder Fensteröffnung begrenzenden Holzrahmen (2) zu befestigen, wobei der erste Schenkel (3a) jedes Winkelteiles 3 mit einem Schraubenloch (3b) versehen ist dessen Achse (3c) mit dem ersten Schenkel (3a) einen Winkel von 55° bis 85° und mit der Winkelhalbierenden des Winkelteiles einen Winkel von 10° bis 40° bildet, dadurch gekennzeichnet, dass die Profilstababschnitte ein eckiges C-Profil mit der lichten Höhe h, der lichten Tiefe t, der im C-Inneren gemessenen Länge s seiner freien Schenkel (1c und 1e) und einer dem Holzrahmen (2) zugewandten Öffnung der Höhe h-2s aufweisen und dass der zweite Schenkel (3d) jedes Winkelteiles auf seiner Aussenseite eine in das C-Profil des Profilstababschnittes passendes, mit einem elastischen Abstützelement (6) versehenes Gleitorgan (5) trägt, dessen Breite b unwesentlich kleiner ist als die Höhe h-2s der Öffnung des C-Profils, und das einen durch einen Hals (5b) mit dem zweiten Winkelteilschenkel (3d) verbundenen festen Bestandteil (5a) aufweist, dessen Dicke d mindestens an dem der Kante (3e) des Verbindungselements zugewandten Ende der Tiefe t der C-Nut entspricht und dessen Höhe h' grösser ist als h-s, und dass das elastische Abstützelement (6) so bemessen ist, dass es im unbelasteten Zustand zusammen mit dem Gleitorgan eine Gesamthöhe aufweist, die grösser ist, als die lichte Höhe h des C-Profils, und dass sich die Gesamthöhe von Abstützelement (6) und Gleitorgan (5) im belasteten Zustand auf den Wert h und darunter verkürzen lässt, so dass das ganze Gleitorgan (5) im C-Profil elastisch abgestützt ist.

2. Abdeckrahmen mit Verbindungselement nach Anspruch 1, dadurch gekennzeichnet, dass das elastische Abstützelement (6) als federnder Ring ausgebildet ist.

3. Abdeckrahmen mit Verbindungselement nach Anspruch 1, dadurch gekennzeichnet, dass das elastische Abstützelement (6) als federbelasteter, verschiebbarer Bügel oder Stift ausgebildet ist.

4. Abdeckrahmen mit Verbindungselement nach einem der Ansprüche 1 bis 3, dadurch gekennzeichnet, dass die Innenfläche mindestens eines Winkelteilschenkels (3a) mindestens eine Ausnehmung (3f) aufweist, die zum teilweisen Belüften der Holzfläche dient, auf der der betreffende Winkelteilschenkel aufliegt.

## Claims

1. A covering frame assembled of metal profile sections (1) and connecting elements (3, 5), each comprising an angular component (3) for fixing said covering frame to a wooden frame (2) that bounds a door opening or a window opening, the first leg (3a) of each angular component (3) being equipped with a hole (3b) for a screw, the hole (3b) having its axis (3c) form an angle between 55° and 85° with said first leg (3a), and an angle between 10° and 40° with the bisectrix of the angle of said angular component, characterized in that the profile sections comprise each a cornered C-profile having a clear height h, a clear depth t, and a length dimension s of its free legs (1c and 1e) as measured on the inside of the C-profile, and an opening arranged to face the wooden frame (2) and to have a height of h-2s, furthermore in that the second leg (3d) of each angular component is arranged to carry on its outer side a sliding member (5) arranged to fit into the C-profile of the profile section and provided with an elastic support member (6), the width b of the sliding member (5) being but. immaterially smaller than the height h-2s of the opening of the C-profile, said sliding member (5) being arranged to comprise a rigid component (5a) connected with said second angular component leg (3d) by way of a neck (5b) and having a thickness d corresponding to the depth t of the C-slot, at least at its end facing the edge (3e) of the connecting element, as well as a height h' larger than h-s, and in that the elastic support member (6) is dimensioned to have it extend in its unloaded state - together with the sliding member - over a total height larger than the clear height h of the C-profile, and to have the total height of the elastic support member (6) together with the sliding member (5) - in the loaded state - reduceable to a value h and below, to make the entire sliding member (5) elastically supported within the C-profile.

2. A covering frame with connecting element as claimed in claim 1, characterized in that the elastic support member (6) is implemented in the form of an elastic ring.

3. A covering frame with connecting element as claimed in claim 1, characterized in that the elastic support member (6) is implemented in the form of spring-loaded displaceable bracket or pin.

4. A covering frame with connecting element as claimed in one of the claims 1 to 3, characterized in that the inner surface of at least one angular component leg (3a) comprises at least one recess (3f) adapted to provide partial ventilation to the wooden surface which the corresponding angular component leg is arranged to rest on.

## Revendications

1. Châssis de recouvrement composé de sections de profilé métallique (1) et d'organes d'assemblage (3, 5) comportant chacun un élément de cornière (3) et servant à fixer ce châssis de recouvrement sur un dormant en bois (2) qui encadre la baie d'une porte ou d'une fenêtre, la première aile (3a) de chaque élément de cornière (3) étant munie d'un trou (3b) pour vis dont l'axe (3c) fait avec la première aile (3a) un angle de 55° à 85° et avec la bissectrice de l'élément de cornière un angle de 10° à 40°, caractérisé en ce que les sections de profilé ont un profil angulaire en C de hauteur intérieure h, de profondeur intérieure t, de longueurs, mesurée à l'intérieur du C, pour ses ailes libres (1c et 1e), et avec une ouverture tournée vers le dormant en bois (2) qui a une hauteur h-2s, en ce que la deuxième aile (3d) de chaque élément de cornière porte sur sa face extérieure un coulisseau (5) qui s'emboîte dans le profil en C de la section de profilé, qui est muni d'un élément élastique d'appui (6) et dont la largeur b est de peu inférieure à la hauteur (h-2s) de l'ouverture du profil en C, tandis que ce coulisseau (5) comporte une partie (5a) qui est rendue solidaire de la deuxième aile (3d) de l'élément de cornière par un col (5b), dont l'épaisseur d, au moins à l'extrémité tournée vers l'arête (3e) de l'organe d'assemblage, est égale à la profondeur t de la gorge en C, et dont la hauteur h' est supérieure à h-s, et en ce que l'élément élastique d'appui (6) est dimensionné de façon telle que, à l'état non soumis à un effort, il ait avec le coulisseau une hauteur totale qui est supérieure à la hauteur intérieure h du profil en C, et en ce que, à l'état soumis à un effort, la hauteur totale de l'élément d'appui (6) et du coulisseau (5) s'abaisse à la valeur h et au-dessous de façon que l'ensemble du coulisseau (5) soit en appui élastique dans le profil en C.

2. Châssis de recouvrement à organes d'assemblage suivant la revendication 1, caractérisé en ce que l'organe d'appui élastique (6) est constitué par un anneau élastique.

3. Châssis de recouvrement à organes d'assemblage suivant la revendication 1, caractérisé en ce que l'organe d'appui élastique (6) est constitué par un étrier ou tige à ressort pouvant coulisser.

4. Châssis de recouvrement à organes d'assemblage suivant l'une des revendications 1 à 3, caractérisé en ce que la surface intérieure d'au moins une aile (3a) de l'élément de cornière présente au moins une cavité (3f) qui sert à l'aération partielle de la surface en bois sur laquelle s'appuie l'aile correspondante de l'élément de cornière.
